# EUROPÄISCHE PATENTSCHRIFT

(11) **EP 1 251 264 B1**
(45) Veröffentlichungstag und Bekanntmachung des Hinweises auf die Patenterteilung: **25.10.2006**
(21) Anmeldenummer: 02002678.7
(22) Anmeldetag: 06.02.2002
(51) Int. Cl.: F02M 27/04

(54) **Vorrichtung zur Aufbereitung von Kraftstoffen**
Device for treating fuels
Dispositif pour le traitement des carburants

(30) Priorität: 13.02.2001 DE 10106532
(43) Veröffentlichungstag der Anmeldung: 23.10.2002
(73) Patentinhaber: Herberich, Matthias, 97753 Karlstadt (DE)
(72) Erfinder: Herberich, Matthias, 97753 Karlstadt (DE)
(74) Vertreter: Pöhner, Wilfried Anton, Dr.

(56) Entgegenhaltungen:
- EP-A- 0 652 362
- WO-A-00/05499
- WO-A-96/23138
- DE-A- 19 732 834
- PATENT ABSTRACTS OF JAPAN vol. 012, no. 347 (M-743), 19. September 1988 (1988-09-19) & JP 63 108113 A (ATSUO UZAKI;OTHERS: 03), 13. Mai 1988 (1988-05-13)
- PATENT ABSTRACTS OF JAPAN vol. 017, no. 558 (M-1493), 7. Oktober 1993 (1993-10-07) & JP 05 157220 A (ATSUO UZAKI;OTHERS: 01), 22. Juni 1993 (1993-06-22)

## Beschreibung

Die Erfindung bezieht sich auf eine Vorrichtung zur Aufbereitung von Kraftstoffen, vorzugsweise Kohlenwasserstoffen, für Verbrennungsmaschinen oder Feuerungsanlagen mit wenigstens einem Magneten, einer im Magnetfeld vorgesehenen Kraftstoffleitung und einer Zu- und Abführung des Kraftstoffs.

Im Stand der Technik sind zahlreiche Vorrichtungen der genannten Art bekannt. Zielsetzung bei diesen Vorrichtungen ist, durch Einwirkung von Magnetfeldern unterschiedlicher Feldverläufe, Stärke und Frequenz den Kraftstoffverbrauch und die Emission von Schadstoffen zu reduzieren.

Nach derzeitigem Kenntnisstand spielen bei der Aufbereitung des Kraftstoffs durch Magnetfelder Verunreinigungen der Brennstoffe eine wichtige Rolle. Diese Fremdstoffe, wie beispielsweise Teer oder Bitumen, sind stets, auch in den als besonders rein geltenden Kraftstoffen, vorhanden. Sie vermindern die Viskosität des Kraftstoffs, verursachen Anbackungen an Brennraumwänden, Ventilen und den Wandungen der Zuleitungen und behindern den Brennprozess. Durch die Einwirkung von Magnetfeldern erreicht man eine Verwirbelung und Dispergierung der Fremdstoffe im Kraftstoff mit der Folge, daß diese Fremdstoffe sich nicht an den Wänden absetzen. Ebenso wird, wie Messungen belegen, die Viskosität des Kraftstoffs herabgesetzt, so daß der Strömungswiderstand reduziert bzw. bei sonst gleichen Bedingungen der Durchsatz erhöht wird.

Die Vorrichtungen der genannten Art befinden sich derzeit noch im Experimentierstadium. Praktisch durchgeführte Experimente belegen jedoch eine günstige Beeinflussung der Verbrauchswerte und der Schadstoffemission durch Magnetisierung des Kraftstoffs.

Die DE 299 14 247 A1 offenbart eine Vorrichtung, bei welcher der Kraftstoff durch einen vergleichsweise schmalen Spalt eines ferromagnetischen Kerns geleitet wird. Als nachteilig bei dieser Vorrichtungen ist jedoch anzusehen, daß die Wechselwirkungsdauer zwischen Magnetfeld und Kraftstoff vergleichsweise gering ist. Aufgrund der relativ geringen Magnetisierung fällt auch die Kraftstoffersparnis und die Reduzierung der schädlichen Abgasbestandteile nicht optimal aus.

Ähnlich geringe Wechselwirkungszeiten liegen auch bei der Vorrichtung nach WO 00/05499, bei welcher die Magnetisierung des Kraftstoffs durch ein parallel zur Flußrichtung des Kraftstoffs liegendes Feld von ringförmigen Dauermagneten erfolgt, und der Vorrichtung nach DE 197 32 834 A1 vor, bei welcher der Kraftstoff durch das Innere einer oder mehrerer stromdurchflossener Spulen gelenkt wird.

Ausgehend von diesem Hintergrund hat sich die Erfindung die Aufgabe gestellt, eine Vorrichtung zur Aufbereitung des Kraftstoffs mit Hilfe von Magnetfeldern anzugeben, mit welcher die Magnetisierung des Kraftstoffs verbessert und dadurch der Kraftstoffverbrauch und der Ausstoß von Schadstoffen weiter reduziert wird, wobei die Vorrichtung ohne aufwendige Umbauarbeiten in jedes Verbrennungssystem integrierbar ist.

Erfiridüngsgemäß wird diese Aufgabe durch zwei unterschiedliche konstruktive Maßnahmen gelöst. Die erste Lösung ist dadurch gekennzeichnet, daß
- 2x(n+1) Rohrmagnete mit einer in Richtung der Rohrachse weisenden Polung vorgesehen sind, wobei n durch eine natürliche Zahl gegeben ist,
   - von denen jeweils (n+1) Magnete in axialer Richtung nebeneinander auf einem inneren und einem zum inneren Rohr konzentrischen äußeren Rohr angeordnet sind,
      - wobei die auf dem äußeren und inneren Rohr angeordneten Magnete jeweils paarweise die gleiche Position in axialer Richtung einnehmen,
      - und in axialer Richtung als auch in radialer Richtung jeweils benachbarte Magnete gegensinnig gepolt sind,
- die Zuführung des Kraftstoffs im Zwischenraum zwischen beiden Rohren erfolgt,
   - und die Leitung für die Zuführung die axiale Richtung vorzugsweise 2xm mal durchläuft, wobei m durch eine natürliche Zahl gegeben ist,
- die Abführung des Kraftstoffs im Inneren des inneren Rohrs erfolgt,
   - wobei der Durchmesser der Leitung für die Abführung größer als der für die Zuführung, vorzugsweise gleich dem Durchmesser des inneren Rohrs, ist.

Die vorgeschlagene Vorrichtung weist zwei Rohre unterschiedlichen Durchmessers auf, die konzentrisch zu einander angeordnet sind. Beide Rohre tragen Rohrmagnete mit einer in Rohrachse weisenden Polung, wobei die Magnete gleichermaßen als Permanentmagnete oder als Elektromagnete ausgebildet sein können. Je zwei der auf dem äußeren und innerein Rohr vorgesehenen Magnete bilden jeweils ein Paar, dessen Partner bezüglich der Achsenrichtung in der gleichen Position angeordnet sind. Die in axialer Richtung als auch in radialer Richtung jeweils benachbarten Magnete sind unterschiedlich gepolt.

Beide Rohre schließen zwischen sich einen oder mehrere Zwischenräume ein, welche die Leitung für die Zufuhr des Kraftstoffs aufnehmen, während die Leitung für die Abfuhr des Kraftstoffs in Innern des inneren Rohrs angeordnet ist. Dabei ist es erfindungswesentlich, daß die Leitung für die Zuführung mehrmals in axialer Richtung durch die Vorrichtung geführt wird. Die gewählte Anordnung der Magnete führt dazu, daß sich in den Zwischenräumen zwischen beiden Rohren und im Inneren des inneren Rohres Magnetfelder ausbilden, wobei der Beitrag des inneren und des äußeren Magneten eines Paares zum Magnetfeld in den Zwischenräumen jeweils gleichgerichtet ist.

Nach einem Kerngedanken der Erfindung ist für die Magnetisierung des Kraftstoffs nicht nur die Stärke des Magnetfeldes, sondern auch die Verweildauer des Kraftstoffs innerhalb des Magnetfeldes von Bedeutung. Gemäß vorliegender Erfindung durchläuft die Leitung für die Zufuhr des Kraftstoffs daher die Anordnung mehrmals in axialer Richtung und erweitert sich im Inneren des inneren Rohres auf einen größeren Durchmesser, dessen Wert vorzugsweise dem des Querschnitts des inneren Rohres entspricht. Durch beide Maßnahmen erreicht man, daß der Kraftstoff dem Magnetfeld wesentlich länger ausgesetzt ist als bei bekannten Vorrichtungen. Bei der erstgenannten Maßnahme wird die längere Verweildauer aufgrund des längeren Weges innerhalb des Magnetfeldes, bei der zweitgenannten Mäßnahme aufgrund der verzögerten Fließgeschwindigkeit des Kraftstoffs innerhalb des in diesem Bereich vorliegenden Magnetfeldes erreicht.

Bei einer speziellen Ausgestaltung der erfindungsgemäßen Vorrichtung entspricht der Querschnitt der Leitung für die Abführung dem (2xm)-fachen des Querschnitts der Leitung für die Zuführung. Diese Vorgabe der Querschnitte führt dazu, daß der Kraftstoff bei der Abführung innerhalb des inneren Rohres eben solange dem vorliegenden Magnetfeld ausgesetzt ist wie bei der Zuführung auf seinem (2xm)-fachen Durchlauf in axialer Richtung durch die Anordnung.

Die beiden oben genannten Maßnahmen führen jede für sich zu einer deutlichen Reduzierung von Kraftstoffverbrauch und Schadstoffausstoß. Wie die Praxis gezeigt hat, erbringt die gleichzeitige Anwendung beider Maßnahmen aufgrund synergetischer Effekte jedoch eine größere Verbesserung als bei Anwendung der Einzelmaßnahmen. Im Ergebnis erreicht man mit der Vorrichtung gemäß vorliegender Erfindung eine beachtliche Reduzierung des Kraftstoffverbrauchs bei gleichzeitiger Verringerung des Schadstoffausstosses. Messungen an Dieselfahrzeugen haben ergeben, daß mit Hilfe der erfindungsgemäßen Vorrichtung Einsparungen bis zu 20% des Verbrauchs möglich sind.

Die Vorrichtung gemäß vorliegender Erfindung kann mit Vorteil in jedem Verbrennungssystem eingesetzt werden. Hierzu zählen Verbrennungsmotore, wie 2-Takt-, 4-Takt-, Benzin- oder Dieselmotore, ebenso Düsentriebwerk oder auch Feuerungsanlagen. Zum Einbau der vorgeschlagenen Vorrichtung in genannten Verbrennungssystemen sind keinerlei aufwendige Umbauarbeiten an den Systemen selbst erforderlich.

Eine bevorzugte Ausführungsform der erfindungsgemäßen Vorrichtung ist dadurch gekennzeichnet, daß die im Merkmal des Hauptanspruchs genannten Zahl n = 1 ist, die Anzahl der Rohrmagnete somit gleich vier beträgt. Diese Magnete verteilen sich auf das innere und äußere Rohr, die somit jeweils zwei Magnete aufweisen. Die beiden Magnete auf dem inneren und äußeren Rohr stehen sich jeweils paarweise gegenüber, wobei die Polung der Magnete beim jeweils benachbarten Magnet gegensätzlich ist. Diese Ausführungsform zeichnet sich durch einen besonders übersichtlichen und kompakten Aufbau aus.

Varianten der vorgenannten Ausführungsformen sind mit elektromagnetischen Spulen bestückt, die jeweils einen zylindrischen Spulenkörper aufweisen. Bei Betrieb der Vorrichtung in einem Kraftfahrzeug sind die Spulenenden mit den elektrischen Polen der Fahrzeugbatterie verbunden, wobei die elektrische Polung so gewählt ist, daß die jeweils benachbarten Spulen jeweils gegensinnig von Strom durchflossen werden. Die Ausgestaltung der Rohrmagnete als Elektromagnete bietet den Vorteil, daß die Stromstärke und damit die innerhalb der Spulen erzeugte Magnetfeldstärke in weiten Grenzen veränderbar ist. Die Magnetisierung des durch das Magnetfeld geleiteten Kraftstoffs ist damit ebenfalls variabel vorgebbar. Diese Flexibilität wird bei schwankendem Kraftstoffdurchsatz dahingehend genutzt, daß die Stromstärke proportional zum Durchsatz gewählt wird, so daß die Magnetisierung pro Volumeneinheit Kraftstoff konstant bleibt.

Ein zusätzlicher Effekt läßt sich meßtechnisch dann nachweisen, wenn zusätzliche Drähte senkrecht zu den Spulendrähten und damit in Richtung des Magnetfeldes vorgesehen sind. Die Beaufschlagung mit konstantem oder getaktetem Gleichstrom gerade dieser Drähte ist bevorzugt.

Gemäß einem Merkmal der Erfindung ist der Stromfluß durch die Spulen auch in Form eines getakteten Gleichstroms vorgebbar. Wie die Praxis gezeigt hat, werden hierdurch deutlich erhöhte Kraftstoffeinsparungen erzielt.

Eine besonders bevorzugte Ausführungsform von Lösung eins der erfindurigsgemäßen Vorrichtung weist Rohre mit quadratischem Querschnitt unterschiedlicher Größe auf, die konzentrisch zueinander und um 45 Grad um die Rohrachse gegeneinander verdreht angeordnet sind. Dabei sind die Querschnitte vorzugsweise so gewählt, daß die Diagonale des Querschnitts des inneren Rohrs einschließlich der auf das Rohr aufgebrachten Magnete geringfügig kleiner als die lichte Weite des äußeren Rohrs ist. Die zwischen beiden Rohren liegenden Zwischenräume füllen dann jeweils den Raum in den Eckbereichen des äußeren Rohres aus und weisen jeweils einen Querschnitt von der Form eines Dreieckes auf. Im Bereich der Magnetpaare werden diese Zwischenräume jeweils in gleicher Richtung vom Magnetfluß der äußeren und inneren Spulen durchsetzt.

Bei der vorgegebenen Rohrgeometrie werden vier Zwischenräume in den Eckbereichen des äußeren Rohrs ausgebildet. In diesen Zwischenräumen ist, in axialer Richtung verlaufend, die Leitung für die Zuführung des Kraftstoffs vorgesehen. Bevorzugt wird insbesondere eine Variante, bei der, entsprechend einem Merkmal der Erfindung, die Leitung für die Zuführung des Kraftstoffs durch jeden der vier Zwischenräume geschleift wird, die Zuführleitung somit die Anordnung vier mal in axialer Richtung durchläuft. Dadurch wird die Verweildauer des Kraftstoffs im Magnetfeld gegenüber einem einfachen Durchlauf ebenfalls auf den vierfachen Betrag erhöht und die Magnetisierung des Kraftstoffs dementsprechend verbessert.

Weitere Vorteile, Einzelheiten und Merkmale der Erfindung lassen sich dem nachfolgenden Teil der Beschreibung entnehmen. In diesem Teil wird ein bevorzugtes Ausführungsbeispiel der vorliegenden Erfindung anhand einer beigefügten Zeichnung näher erläutert.

Die Figuren zeigen in vereinfachter Darstellung:
- Figur 1a:: Längsschnitt durch die erfindungsgemäße Vorrichtung mit der in Fig. 1b angedeuteten Schnittführung AB.
- Figur 1b:: Querschnitt durch die Vorrichtung entlang des in Fig. 1a angedeuteten Schnittes CD.

Der Darstellung liegt eine Ausführungsform mit Vierkantrohren unterschiedlicher Größe zugrunde, wobei das äußere Rohr mit dem Bezugszeichen 1, das innere Rohr mit dem Bezugszeichen 2 gekennzeichnet ist. Beide Rohre sind konzentrisch zur Achse 3 und um 45 Grad um die Rohrachse gegeneinander verdreht angeordnet. Durch diese Ausbildung erhalten die zwischen beiden Rohren liegenden Zwischenräume 4, 5, 6, 7 jeweils einen Querschnitt von der Form eines Dreieckes. Die Zwischenräume 4 - 7 nehmen die Leitung 8, 8', 8", 8"' für die Zuführung des Kraftstoffs auf. Die gleiche Nummer soll hierbei andeuten, daß es sich um vier Abschnitte ein und derselben Leitung handelt, welche die vorliegenden Anordnung viermal in axialer Richtung durchläuft.

Die Rohre 1 und 2 sind mit je zwei Spulen 10 und 11 bzw. 12 und 13 ausgestattet, wobei die auf dem Außen- und Innenrohr jeweils gegenüberliegenden Spulen 10 und 12 bzw. 11 und 13 bezüglich der axialen Richtung die gleiche Position einnehmen.

Bei Betrieb der Vorrichtung in einem Kraftfahrzeug sind die Spulenenden mit den elektrischen Polen der Fahrzeugbatterie verbunden. Dabei sind die Polungen, wie durch die Symbole (+), (-) angedeutet, so gewählt, daß jeweils benachbarte Spulen jeweils gegensinnig von Strom durchflossen werden. Als Folge hiervon ist der Beitrag des inneren und des äußeren Magneten 10 und 12 bzw. 11 und 13 eines Paares zum Magnetfeld in den Zwischenräumen 4-7 jeweils gleichgerichtet.

Für die Darstellung der Figur 1 b ist angenommen, daß der Kraftstoff über den Abschnitt 8 der Zuführleitung axial in die Vorrichtung eintritt, wobei seine Flußrichtung aus der Zeichenebene herausweist. An der oberhalb der Zeichenebene liegenden Stirnseite der Vorrichtung geht der Abschnitt 8 der Zuführleitung über ein nicht dargestelltes Verbindungsstück in den axialen Abschnitt 8' über. Dementsprechend strömt der Kraftstoff, wie durch den Pfeil 14 angedeutet, von Abschnitt 8 in Abschnitt 8' und durchsetzt diesen in einer Richtung, die in die Zeichenebene hineinweist. In gleicher Weise wird der Kraftstoff vom Abschnitt 8' der Zuleitung in den Abschnitt 8" und vom Abschnitt 8" in den Abschnitt 8"' geführt. Die Verbindungsstücke der einzelnen Abschnitte liegen jeweils an den Stirnseiten der Vorrichtung, wobei die Pfeile 14 - 17 den Fluß des Kraftstoffs in diesen Bereichen der Zuleitung andeuten sollen. Die gestrichelt dargestellten Pfeile 15 und 17 sind ein Hinweis darauf, daß die zugeordneten Verbindungsstücke unterhalb der Zeichenebene liegen, die durchgezogenen Pfeile 14 und 16 ein Hinweis darauf, daß die entsprechenden Verbindungsstücke oberhalb der Zeichenebene liegen. Aufgrund dieser Ausbildung der Zuführleitung durchsetzt der Kraftstoff das in den Zwischenräumen 4 -7 vorliegende Magnetfeld insgesamt viermal in Richtung der Magnetlinien.

Über das durch Pfeil 17 angedeutete Verbindungsstück mündet die Kraftstöffleitung schließlich in die Leitung 18 für die Abführung des Kraftstoffs ein. Diese Leitung ist konzentrisch zur Achse 3 ausgerichtet und durchsetzt das im Inneren der Spulen 12 und 13 erzeugte Magnetfeld in Richtung der Magnetlinien. Die Flußrichtung des Kraftstoffes in diesem Bereich der Leitung weist aus der Zeichenebene heraus. Wie dargestellt, ist der Querschnitt dieses Leitungsabschnittes größer als der der Abschnitte 8 - 8"'. Bei vorliegender Ausführungsform wird das Verhältnis beider Querschnitte vorzugsweise gleich 4 gewählt.

Die vorgeschlagene Anordnung von Magneten und Kraftstoffleitung führt dazu, daß der Kraftstoff dem Magnetfeld wesentlich länger ausgesetzt ist als bei bekannten Vorrichtungen. Die Erhöhung der Verweildauer wird durch ein wiederholtes Durchschleifen der Zuführleitungen und/oder der Abführleitungen und/oder eine Verzögerung der Fließgeschwindigkeit des Kraftstoffs in der Abführleitung erreicht. Im Ergebnis wird hierdurch die Magnetisierung des Kraftstoffs verbessert und dadurch der Kraftstoffverbrauch und der Ausstoß von Schadstoffen reduziert.

## Patentansprüche

1. Vorrichtung zur Aufbereitung von Kraftstoffen, vorzugsweise Kohlenwasserstoffen, für Verbrennungsmaschinen oder Feuerungsanlagen mit wenigstens einem Magneten, einer im Magnetfeld vorgesehenen Kraftstoffleitung und einer Zu- und Abführung des Kraftstoffs, **dadurch gekennzeichnet, daß**
- 2x(n+1) Rohrmagnete (10 - 13) mit einer in Richtung der Rohrachse (3) weisenden Polung vorgesehen sind, wobei n durch eine natürliche Zahl gegeben ist,
- von denen jeweils (n+1) Magnete (10, 11 bzw. 12, 13) in axialer Richtung nebeneinander auf einem inneren (2) und einem zum inneren Rohr konzentrischen äußeren (1) Rohr angeordnet sind,
- wobei die auf dem äußeren (1) und inneren (2) Rohr angeordneten Magnete (10 - 13) jeweils paarweise die gleiche Position in axialer Richtung einnehmen,
- und in axialer Richtung als auch in radialer Richtung jeweils benachbarte Magnete gegensinnig gepolt sind,
- die Zuführung des Kraftstoffs im Zwischenraum (4 - 7) zwischen beiden Rohren (1, 2) erfolgt,
- und die Leitung für die Zuführung (8 - 8"') die axiale Richtung vorzugsweise 2xm mal durchläuft, wobei m durch eine natürliche Zahl gegeben ist,
- die Abführung des Kraftstoffs im Inneren des inneren Rohrs (2) erfolgt,
- wobei der Durchmesser der Leitung für die Abführung (18) größer als der für die Zuführung (8 - 8"'), vorzugsweise gleich dem Durchmesser des inneren Rohrs (2), ist.

2. Vorrichtung zur Aufbereitung von Kraftstoffen nach Anspruch 1, **dadurch gekennzeichnet, daß** der Querschnitt der Leitung für die Abführung (18) dem (2xm)-fachen des Querschnitts der Leitung für die Zuführung (8 - 8"') entspricht.

3. Vorrichtung zur Aufbereitung von Kraftstoffen nach Anspruch 1 oder 2, **dadurch gekennzeichnet, daß** n = 1 ist, die Anzahl der Rohrmagnete (10 - 13) somit vier beträgt.

4. Vorrichtung zur Aufbereitung von Kraftstoffen nach einem der Ansprüche 1 - 3, **dadurch gekennzeichnet, daß** die Rohrmagnete elektromagnetische Spulen (10 - 13) mit zylindrischem Spulenkörper sind.

5. Vorrichtung zur Aufbereitung von Kraftstoffen nach Anspruch 4, **dadurch gekennzeichnet, daß** zusätzliche Drähte quer zum Drahtverlauf der Spule angeordnet sind.

6. Vorrichtung zur Aufbereitung von Kraftstoffen nach Anspruch 4 oder 5, **dadurch gekennzeichnet, daß** durch die Spulen (10 - 13) und/oder die zusätzlichen Drähte ein konstanter und/oder getakteter Gleichstrom fließt.

7. Vorrichtung zur Aufbereitung von Kraftstoffen nach einem der Ansprüche 1 - 6, **dadurch gekennzeichnet, daß** die beiden Rohre (1, 2) jeweils einen quadratischen Querschnitt aufweisen und um 45 Grad um die Rohrachse gegeneinander verdreht angeordnet sind.

8. Vorrichtung zur Aufbereitung von Kraftstoffen nach Anspruch 7, **dadurch gekennzeichnet, daß** m = 2 ist, somit die Leitung für die Zuführung (8 - 8''') die axiale Richtung vier mal durchläuft.

## Claims

1. Device for conditioning fuels, preferably hydrocarbons for combustion machines or firing systems, comprising at least one magnet, a fuel line provided in the magnetic field and a supply and discharge means for the fuel, **characterised in that**
- 2 x (n+1) tubular magnets having a polarity pointing in the direction of the tubular axis are provided, n being a natural number,
- of which (n+1) magnets (10, 11 and 12, 13) in each case are, in the axial direction, arranged side by side on an inner (2) tube and on an outer (1) tube that is concentric to the inner tube,
- the magnets (10 to 13) that are arranged on the outer (1) tube and inner (2) tube assuming, in respective pairs, the same position in the axial direction,
- and magnets that are adjacent in the axial direction as well as in the radial direction in each case having opposite polarity,
- the feeding of the fuel taking place in the interspace (4 to 7) between the two tubes (1, 2),
- and the line for feeding (8 to 8''') passing preferably 2xm times through the axial direction, where m is a natural number,
- the discharge of the fuel taking place in the interior of the inner tube (2),
- the diameter of the line for discharge (18) being greater than that for feeding (8-8"'), preferably equal to the diameter of the inner tube (2),

2. Device for conditioning fuels according to claim 1, **characterised in that** the cross-section of the line for discharge (18) corresponds to (2xm)-times the cross-section of the line for feeding (8-8"').

3. Device for conditioning fuels according to claim 1 or 2, **characterised in that** n = 1, and the number of tubular magnets (10-13) is thereby four.

4. Device for conditioning fuels according to one of claim 1 to 2, **characterised in that** the tubular magnets are electromagnetic coils (10-13) with cylindrical coil bodies.

5. Device for conditioning fuels according to claim 4, **characterised in that** additional wires are arranged crosswise with respect to the wire direction of the coil.

6. Device for conditioning fuels according to claim 4 or 5, **characterised in that** a constant and/or cyclic direct current flows as a result of the coils (10-13) and/or the additional wires.

7. Device for conditioning fuels according to one of the claims 1 to 6, **characterised in that** the two tubes (1, 2) have in each case a square cross-section and are twisted through 45 degrees about the tube axis with respect to one another.

8. Device for conditioning fuels according to claim 7, **characterised in that** m = 2 and the line for feeding (8-8"') passes four times through the axial direction.

## Revendications

1. Dispositif pour la préparation de carburants, de préférence des hydrocarbures, pour les machines de combustion ou les installations de chauffage à l'aide d'au moins un aimant, d'une conduite de carburant prévue dans le champ magnétique, d'une amenée et d'une évacuation du carburant **caractérisé par**
• la présence de 2x(n+1) aimants en forme de tube (10-13) avec une polarisation orientée en direction de l'axe du tube (3), sachant que n est donné par un nombre naturel,
• dont à chaque fois (n+1) aimants (10, 11 ou 12, 13) sont disposés l'un à côté de l'autre en direction de l'axe sur un tube interne (2) et un tube externe (1) concentrique par rapport au tube interne,
• sachant que les aimants (10-13) disposés sur le tube externe (1) et interne (2) prennent à chaque fois par couple la même position en direction de l'axe,
• les aimants voisins étant à chaque fois polarisés de façon inversée, tant en direction de l'axe qu'en direction radiale,
• l'alimentation du carburant dans l'espace intermédiaire (4 - 7) s'effectuant entre les deux tubes (1, 2),
• et la conduite pour l'amenée (8 - 8''') traversant la direction de l'axe de préférence 2xm fois, sachant que m est donné par un nombre naturel,
• l'évacuation du carburant s'effectuant à l'intérieur du tube interne (2),
• sachant que le diamètre de la conduite pour l'évacuation (18) est plus grand que celui de l'amenée (8 - 8"), de préférence égal au diamètre du tube interne (2).

2. Dispositif pour la préparation de carburants selon la revendication 1, **caractérisé par le fait que** la section de la conduite pour l'évacuation (18) correspond à (2xm) fois la section de la conduite pour l'amenée (8 - 8").

3. Dispositif pour la préparation de carburants selon les revendications 1 ou 2, **caractérisé par le fait que** n = 1, et le nombre des aimants bruts (10 - 13) se monte ainsi à quatre.

4. Dispositif pour la préparation de carburants selon une des revendications 1 - 3, **caractérisé par le fait que** les aimants en forme de tube sont des bobines électromagnétiques (10 - 13) à corps de bobine cylindrique.

5. Dispositif pour la préparation de carburants selon la revendication 4, **caractérisé par le fait que** des fils supplémentaires sont disposés de façon oblique par rapport à l'orientation des fils de la bobine.

6. Dispositif pour la préparation de carburants selon les revendications 4 ou 5 **caractérisé par le fait qu'**un courant continu et/ou synchronisé s'écoule à travers les bobines (10-13) et/ou les fils supplémentaires.

7. Dispositif pour la préparation de carburants selon une des revendications 1 - 6, **caractérisé par le fait que** les deux tubes (1, 2) présentent à chaque fois une section carrée et sont disposés avec une torsion de 45 degrés autour de l'axe du tube.

8. Dispositif pour la préparation de carburants selon la revendication 7, **caractérisé par le fait que** m = 2, et qu'ainsi la conduite pour l'amenée (8 - 8"') parcours quatre fois la direction de l'axe.
